# EUROPÄISCHE PATENTANMELDUNG

(11) **EP 4 699 948 A1**
(43) Veröffentlichungstag der Anmeldung: **25.02.2026**
(21) Anmeldenummer: 25193463.4
(22) Anmeldetag: 01.08.2025
(51) Int. Cl.: B65D 5/50

(54) **VERPACKUNGSEINLAGE, VERPACKUNG SOWIE ZUSCHNITT ZUR HERSTELLUNG EINER VERPACKUNGSEINLAGE**

(30) Priorität: 22.08.2024 DE 202024104761 U
(71) Anmelder: Mayr-Melnhof Karton AG, 1041 Wien (AT)
(72) Erfinder: KATHKE, Jaroslaw, 85-794 Bydgoszcz (PL)
(74) Vertreter: Hofstetter, Schurack & Partner

(57) **Zusammenfassung**

Die vorliegende Erfindung betrifft eine Verpackungseinlage (10) umfassend mindestens eine Bodenwand (12), mindestens eine Deckelwand (14) mit mindestens zwei Aufnahmeöffnungen (46) zur Aufnahme von Waren sowie die Boden- und Deckelwand (12, 14) verbindende Seitenwände (16, 18) zur Ausbildung eines Aufnahmeraums (20), wobei der Aufnahmeraum (20) in mehrere Teilräume (22) unterteilbar ist. Die Teilräume (22) sind jeweils mittels an der Deckelwand (14) über jeweils mindestens eine Biegelinie (90, 92) angelenkte Rastlaschen (24, 26) und innerhalb des Aufnahmeraums (20) angeordnete innere Seitenwände (38, 42) begrenzt sind, wobei die Rastlaschen (24, 26) zur Verrastung mit in der Bodenwand (12) ausgebildeten Verrastöffnungen (32) ausgebildet sind und die Biegelinie (90, 92) zwischen Deckelwand (14) und Rastlasche (24, 26) die Ausdehnung der Aufnahmeöffnung (46) in diesem Bereich begrenzt. Die inneren Seitenwände (38, 42) sind dabei als Teilelemente einer inneren Zwischenwand (34) ausgebildet. Die Erfindung betrifft weiterhin einen Zuschnitt (100) aus Papier, Karton oder ähnlichen Materialien für die Herstellung einer Verpackungseinlage (10).

## Beschreibung

Die vorliegende Erfindung betrifft eine Verpackungseinlage umfassend mindestens eine Bodenwand, mindestens eine Deckelwand mit mindestens zwei Aufnahmeöffnungen zur Aufnahme von Waren sowie die Boden- und Deckelwand verbindende Seitenwände zur Ausbildung eines Aufnahmeraums, wobei der Aufnahmeraum in mehrere Teilräume unterteilbar ist. Die Erfindung betrifft zudem eine Verpackung sowie einen Zuschnitt zur Herstellung einer Verpackungseinlage

Derartige Verpackungseinlagen sind in vielfachen Ausführungsformen bekannt. Die bekannten Verpackungseinlagen bestehen dabei üblicherweise aus Kunststoff. Bei einer Änderung des Designs der Verpackungseinlage, wie zum Beispiel der Änderung der Anordnung, Form und Größe der Aufnahmebehälter muss jeweils ein neues Werkzeug bereitgestellt werden. Damit ist deren Herstellung relativ teuer. Zudem ergeben sich durch die Verwendung von Kunststoff Probleme mit der Nachhaltigkeit dieser Verpackungseinlagen. Eine Verpackungseinlage aus Karton ist in der DE 20 2022 102 821 U1 beschrieben. Diese bekannte Verpackungseinlage umfasst mindestens einen Aufnahmebehälter zur Aufbewahrung von Waren und/oder Gegenständen, sowie mindestens einen Rahmen, wobei der Rahmen mindestens eine Aufnahmeöffnung zur Aufnahme des Aufnahmebehälters aufweist und der Aufnahmebehälter mindestens eine Verbindungslasche zur festen Anordnung des Aufnahmebehälters an dem Rahmen umfasst. Obwohl diese Verpackungseinlage aus Karton bereits Vorteile gegenüber den bekannten Verpackungseinlagen aus Kunststoff aufweist, hat sich herausgestellt, dass diese Verpackungseinlage, insbesondere bei der maschinellen Fertigung, Nachteile aufweist. Aus der US 1 922 571 A ist ebenfalls eine Verpackungseinlage bekannt. Diese weist einen Rahmen mit entsprechenden Aufnahmeöffnungen auf, wobei die Aufnahmeöffnungen zur Aufnahme entsprechender Aufnahmebehälter bzw. Tassen dienen. Der Rahmen weist zudem Laschen auf, wobei in zusammengebauten Zustand, d.h. mit in die Öffnungen eingeführten Tassen, die Seitenwände der Tassen an den Laschen anliegen. Die Verbindung der Laschen mit den Seitenwänden der Tassen erfolgt über eine am Außenumfang der Verpackungseinlage anliegende Bindungsvorrichtung, die nicht näher beschrieben ist. Eine vergleichbare Verpackungseinlage ist auch aus der JP 2011-42 372 A bekannt.

Es ist daher die Aufgabe der vorliegenden Erfindung eine gattungsgemäße Verpackungseinlage, eine gattungsgemäße Verpackung sowie einen gattungsgemäßen Zuschnitt zur Herstellung einer Verpackungseinlage bereitzustellen, welche nachhaltig produzierbar ist, kostengünstig maschinell gefertigt werden kann und dies auch in unterschiedlichsten Ausführungsformen.

Zur Lösung dieser Aufgabe dient eine gattungsgemäße Verpackungseinlage gemäß den Merkmalen des Anspruchs 1, eine Verpackung mit den Merkmalen des Anspruchs 10 sowie einen Zuschnitt mit den Merkmalen des Anspruchs 12. Vorteilhafte Ausgestaltungen mit zweckmäßigen Weiterbildungen der Erfindung sind in den jeweiligen abhängigen Ansprüchen angegeben. Vorteilhafte Ausgestaltungen der Verpackungseinlage sind dabei als vorteilhafte Ausgestaltungen der Verpackung und/oder des Zuschnitts und umgekehrt anzusehen.

Ein erster Aspekt der Erfindung betrifft eine Verpackungseinlage umfassend mindestens eine Bodenwand, mindestens eine Deckelwand mit mindestens zwei Aufnahmeöffnungen zur Aufnahme von Waren sowie die Boden- und Deckelwand verbindende Seitenwände zur Ausbildung eines Aufnahmeraums, wobei der Aufnahmeraum in mehrere Teilräume unterteilbar ist. Die Teilräume sind dabei jeweils mittels an der Deckelwand über jeweils mindestens eine Biegelinie angelenkte Rastlaschen und innerhalb des Aufnahmeraums angeordnete innere Seitenwände begrenzt, wobei die Rastlaschen zur Verrastung mit in der Bodenwand ausgebildeten Verrastöffnungen ausgebildet sind. Die Rastlaschen können dabei jeweils mindestens eine Rastnase zur Verrastung mit den Verrastöffnungen aufweisen. Die Biegelinie zwischen Deckelwand und Rastlasche begrenzt die Ausdehnung der Aufnahmeöffnung in diesem Bereich. Mit anderen Worten betrifft die Erfindung eine Verpackungseinlage, die durch die Verwendung von Rastlaschen und inneren Seitenwänden in der Lage ist, den Aufnahmeraum in mehrere Teilräume aufzuteilen. Diese Konstruktion ermöglicht es, Waren separat voneinander zu transportieren und zu schützen, ohne zusätzliche trennende Elemente wie Plastikwände verwenden zu müssen. Vorteilhafterweise kann die Verpackungseinlage dadurch nachhaltig und kostengünstig maschinell gefertigt werden und dies auch in unterschiedlichsten Ausführungsformen. Dies ist nicht nur kosteneffektiver, sondern auch umweltfreundlicher, da weniger Materialien benötigt werden. Die Verwendung einer einteiligen Verpackungseinlage zur Abtrennung von Abteilen vermeidet zudem das Risiko, dass trennende Elemente verloren gehen oder beschädigt werden.

Des Weiteren besteht die Möglichkeit, dass mindestens jeweils eine Rastlasche an sich gegenüberliegenden Enden der Aufnahmeöffnung angelenkt ist. Mit anderen Worten ist es vorgesehen, dass die Verpackungseinlage mindestens zwei Rastlaschen aufweist, welche an den gegenüberliegenden Enden der Aufnahmeöffnung angebracht sind. Durch diese Anordnung werden separate Trennwände, insbesondere aus Plastik, überflüssig, da die Rastlaschen eine zuverlässige Abtrennung von Abteilen beziehungsweise Teilräumen ermöglichen.

In weiteren vorteilhaften Ausgestaltungen der erfindungsgemäßen Verpackungseinlage sind die inneren Seitenwände als Teilelemente einer inneren Zwischenwand ausgebildet. Mit anderen Worten kann vorgesehen sein, dass die inneren Seitenwände nicht separat von der restlichen Konstruktion ausgebildet sind, sondern als Bestandteile der inneren Zwischenwand ausgeführt sind. Durch diese Anordnung werden separate Trennwände, insbesondere aus Plastik, vermieden. Die innere Zwischenwand wird zudem stabilisiert und die Notwendigkeit für zusätzliche Verbindungselemente entfällt. Diese Ausgestaltung ermöglicht eine einfachere und kostengünstigere Herstellung der Verpackungseinlage, da weniger Einzelteile verbaut werden müssen. Es besteht aber auch die Möglichkeit, dass die innere Zwischenwand insgesamt als separates Element ausgebildet ist oder einstückig mit der Seitenwand, die nicht zwischen der Bodenwand und der Deckelwand angeordnet ist, gelenkig verbunden ist. Vorteilhafterweise kann dadurch die innere Zwischenwand sehr vielfältig und an die jeweiligen Anforderungen angepasst ausgebildet werden. Zudem besteht die Möglichkeit, dass die innere Zwischenwand einen ersten und dritten Teilabschnitt zur jeweiligen Anlage an der Bodenwand und einen zweiten Teilabschnitt zur Anlage an der Deckelwand umfasst, wobei zwischen dem ersten und dem zweiten Teilabschnitt die innere Seitenwand und zwischen dem zweiten Teilabschnitt und dem dritten Teilabschnitt die innere Seitenwand ausgebildet ist. Durch diese Ausgestaltung trägt die innere Zwischenwand erheblich zur Stabilität der erfindungsgemäßen Verpackungseinlage bei. Des Weiteren ist es möglich, dass der erste Teilabschnitt, die innere Seitenwand, der zweite Teilabschnitt, die innere Seitenwand und der dritte Teilabschnitt der Zwischenwand über jeweilige Biegelinien oder eine kombinierte Abfolge von Biege- und Schnittlinien miteinander verbunden sind. Mit anderen Worten ist es vorgesehen, dass diese Elemente auf flexible Weise verbunden sind, was die Verpackung einfacher gestaltet und deren Montage erleichtert.

Gemäß weiteren vorteilhaften Ausgestaltungen ist vorgesehen, dass der erste Teilabschnitt und der dritte Teilabschnitt jeweils Öffnungen aufweisen, die derart angeordnet und ausgebildet sind, dass sie mit den Verrastöffnungen der Bodenwand ganz oder zumindest zu einem überwiegenden Teil in Deckung sind. Dadurch ist gewährleistet, dass die Funktion der Verrastöffnungen nicht durch diese Elemente der inneren Zwischenwand beeinträchtigt wird. Es ist aber auch möglich, dass der zweite Teilabschnitt Öffnungen aufweist, die derart angeordnet und ausgebildet sind, dass sie mit den Aufnahmeöffnungen in der Deckelwand ganz oder zumindest zu einem überwiegenden Teil in Deckung sind. Mit anderen Worten ist es vorgesehen, dass der zweite Teilabschnitt der Verpackungseinlage so gestaltet ist, dass seine Öffnungen korrespondierend zu den Aufnahmeöffnungen in der Deckelwand angeordnet sind, um die Funktion der Aufnahmeöffnungen voll und ganz zu gewährleisten. Zudem besteht die Möglichkeit, dass an mindestens einem Rand der Öffnung im zweiten Teilabschnitt mindestens eine Begrenzungslasche zur weiteren Begrenzung des Teilraums und/oder zur Halterung der über die Aufnahmeöffnung eingeführten Ware ausgebildet ist. Die Begrenzungslasche ermöglicht es auch, den Teilraum der Einlage präziser zu definieren und die eingeführte Ware sicher zu halten. Diese Merkmale tragen zu einer verbesserten Funktionalität und Handhabung der Verpackungseinlage bei. Es ist aber auch möglich, dass an mindestens einem Rand der Öffnung im zweiten Teilabschnitt mindestens eine Verschlußlasche zum Verschluss der Aufnahmeöffnung ausgebildet ist. Mit anderen Worten ist es vorgesehen, dass die Verpackungseinlage über mindestens eine Verschlusslasche verfügt, die an einem Rand der Öffnung im zweiten Teilabschnitt angeordnet ist und den Verschluss der Aufnahmeöffnung ermöglicht. Diese Ausgestaltung bietet den Vorteil, dass das Eindringen von Fremdkörpern oder Verunreinigungen in die Aufnahmeöffnung verhindert wird, was die Qualität des Produkts sicherstellt und eine hygienische Lagerung gewährleistet.

In einer weiteren vorteilhaften Ausgestaltung der Erfindung ist vorgesehen, dass ein durch Biegelinien und die Biegelinien verbindende Schnittlinien definierter Umfang der Aufnahmeöffnung eine vieleckförmige, runde, halbrunde, ovale oder kombinierte Form aufweist. Mit anderen Worten ist es vorgesehen, dass die Aufnahmeöffnung durch eine definierte Form gekennzeichnet ist, welche durch Biegelinien und Schnittlinien bestimmt wird. Diese Ausgestaltung bietet den Vorteil, dass die Einlage präzise geformt ist und ein optimales Einlegen des Produkts ermöglicht wird. Die vielfältigen Formen gewährleisten eine flexible Anpassung an verschiedene Produkteigenschaften und -größen.

In weiteren vorteilhaften Ausgestaltungen der erfindungsgemäßen Verpackungseinlage ist vorgesehen, dass die Bodenwand und/oder die Deckelwand und/oder die Seitenwände und/oder die innere Zwischenwand aus Papier oder Karton bestehen und/oder einseitig oder beidseitig zumindest teilweise beschichtet sind. Mit anderen Worten ist es möglich, dass die Einlage aus umweltfreundlichen Materialien hergestellt wird, welche die Verwendung separater trennender Elemente, insbesondere aus Plastik, überflüssig macht. Die Kombination von Papier oder Karton mit einer Beschichtung verbessert die Haltbarkeit und die vielfache Verwendungsmöglichkeit der Einlage, während gleichzeitig eine Reduzierung von Verpackungsabfällen erreicht wird. Diese Ausgestaltung trägt somit zu einer nachhaltigeren und ressourcenschonenderen Verpackungslösung bei. Insbesondere bei der Aufnahme von Lebensmitteln in der Verpackungseinlage müssen aus hygienischen und Haltbarkeitsgründen zumindest einige Bereiche entsprechend beschichtet sein. Auch andere Beschichtungen wie beispielsweise wasser- und/oder abweisende Beschichtungen sind möglich. Es ist zudem möglich, dass die Verpackungseinlage einstückig ausgebildet ist. Mit anderen Worten ist es vorgesehen, dass die Verpackungseinlage aus einem einzigen Stück gefertigt wird, anstatt aus mehreren separaten Teilen oder Komponenten zusammenzusetzen. Diese Ausgestaltung der Erfindung bietet mehrere technische Vorteile. Zunächst einmal ermöglicht dies eine effizientere und kostengünstigere Herstellung, da weniger Einzelteile zu produzieren und zusammenzufügen sind. Darüber hinaus vermeidet diese Ausgestaltung das Risiko von Montagefehlern oder Schwierigkeiten bei der Passform zwischen den verschiedenen Teilen, was wiederum die Qualität und Zuverlässigkeit der Verpackungseinlage erhöht.

Ein zweiter Aspekt der Erfindung betrifft eine Verpackung zur Aufnahme von Waren und/oder Gegenständen, wobei die Verpackung mindestens ein Deckelelement zur Auflage und/oder Anlage auf eine Deckelwand einer Verpackungseinlage gemäß dem ersten Erfindungsaspekt aufweist. Des Weiteren weist das Deckelelement Verschlusslaschen zur zumindest zeitweisen Überdeckung der Aufnahmeöffnungen der Deckelwand der Verpackungseinlage auf. Mit anderen Worten ist es vorgesehen, dass die Verpackung ein zusätzliches Element besitzt, das sich auf die obere Fläche der Einlage in der Verpackung legen und fixieren lässt, wobei dieses Deckelelement Verschlusslaschen aufweist, die es ermöglichen, die Verpackung zu verschließen. Es besteht aber auch die Möglichkeit, dass die Deckelwand auf mindestens zwei, nebeneinander angeordneten Verpackungseinlagen anliegt und diese miteinander verbindet. Mit anderen Worten ist es vorgesehen, dass die Deckelwand so gestaltet ist, dass sie sich auf zumindest zwei benachbarte Verpackungseinlagen stützt und diese somit miteinander vereint beziehungsweise verbindet. Zudem kann vorgesehen sein, dass die Deckelwand als Teilelement einer äußeren Hülle zur Umhüllung und Aufnahme der Verpackungseinlage ausgebildet ist.

Die erfindungsgemäße Verpackung ist einfach und kostengünstig herstellbar. Zudem können verschiedenste Varianten der Verpackung hergestellt werden. Weitere Merkmale und deren Vorteile der erfindungsgemäßen Verpackung ist der Beschreibung des ersten Erfindungsaspekts zu entnehmen, wobei vorteilhafte Ausgestaltungen des ersten Erfindungsaspekts als vorteilhafte Ausgestaltungen des zweiten Erfindungsaspekts und umgekehrt anzusehen sind.

Ein dritter Aspekt der Erfindung betrifft einen Zuschnitt aus Papier, Karton oder ähnlichen Materialien für die Herstellung einer Verpackungseinlage umfassend eine Seitenwand, die über Biegelinien einerseits mit einer Bodenwand und andererseits mit einer Deckelwand verbunden ist, eine weitere Seitenwand, die mit der Deckelwand an der der Seitenwand gegenüberliegenden Seite über eine Biegelinie verbunden ist; wobei die Deckelwand mindestens zwei Aufnahmeöffnungen zur Einführung von Waren sowie über jeweils mindestens eine Biegelinie angelenkte Rastlaschen umfasst; und die Rastlaschen zur Verrastung mit in der Bodenwand ausgebildeten Verrastöffnungen in gefaltetem Zustand des Zuschnitts ausgebildet sind. Die Rastlaschen können dabei jeweils mindestens eine Rastnase zur Verrastung mit den Verrastöffnungen in gefaltetem Zustand des Zuschnitts aufweisen. Dabei begrenzt die Biegelinie zwischen Deckelwand und Rastlasche die Ausdehnung der Aufnahmeöffnung in diesem Bereich. Vorteilhafterweise kann der erfindungsgemäße Zuschnitt dadurch nachhaltig und kostengünstig maschinell gefertigt werden und dies auch in unterschiedlichsten Ausführungsformen. Zusätzlich zu diesen Vorteilen bietet die Erfindung auch den Vorteil, dass keine separaten trennenden Elemente wie Plastikwände verwendet werden müssen. Dies ist nicht nur kosteneffektiver, sondern auch umweltfreundlicher, da weniger Materialien benötigt werden.

Des Weiteren besteht die Möglichkeit, dass mindestens jeweils eine Rastlasche an sich gegenüberliegenden Enden der Aufnahmeöffnung angelenkt ist. Mit anderen Worten ist es vorgesehen, dass der Zuschnitt mindestens zwei Rastlaschen aufweist, welche an den gegenüberliegenden Enden der Aufnahmeöffnung angebracht sind. Durch diese Anordnung werden separate Trennwände, insbesondere aus Plastik, überflüssig, da die Rastlaschen eine zuverlässige Abtrennung von Abteilen beziehungsweise Teilräumen ermöglichen.

In weiteren vorteilhaften Ausgestaltungen des erfindungsgemäßen Zuschnitts kann vorgesehen sein, dass eine innere Zwischenwand über eine Biegelinie oder eine kombinierte Biege-/Schnittlinie, die parallel zu der Biegelinie oder einer kombinierten Biege-/Schnittlinie zwischen der Seitenwand und der Deckelwand ausgebildet ist, angeordnet ist, mit der nicht zwischen der Deckelwand und der Bodenwand angeordneten, weiteren Seitenwand verbunden ist. Durch diese Ausgestaltung werden separate Trennwände, insbesondere aus Plastik, vermieden. Dadurch ist eine einfachere und kostengünstigere Herstellung der Verpackungseinlage möglich, da weniger Einzelteile verbaut werden müssen. Es besteht aber auch die Möglichkeit, dass die innere Zwischenwand insgesamt als separates Element ausgebildet ist oder einstückig mit der Seitenwand, die nicht zwischen der Bodenwand und der Deckelwand angeordnet ist, gelenkig verbunden ist. Vorteilhafterweise kann dadurch die innere Zwischenwand sehr vielfältig und an die jeweiligen Anforderungen angepasst ausgebildet werden. Zudem besteht die Möglichkeit, dass die innere Zwischenwand einen ersten und dritten Teilabschnitt zur jeweiligen Anlage an der Bodenwand und einen zweiten Teilabschnitt zur Anlage an der Deckelwand, jeweils in einem gefalteten Zustand des Zuschnitts, umfasst, wobei zwischen dem ersten und dem zweiten Teilabschnitt die innere Seitenwand und zwischen dem zweiten Teilabschnitt und dem dritten Teilabschnitt die innere Seitenwand ausgebildet ist. Durch diese Ausgestaltung trägt die innere Zwischenwand erheblich zur Stabilität der aus dem erfindungsgemäßen Zuschnitt hergestellten Verpackungseinlage bei. Des Weiteren ist es möglich, dass der erste Teilabschnitt, die innere Seitenwand, der zweite Teilabschnitt, die innere Seitenwand und der dritte Teilabschnitt der Zwischenwand über jeweilige Biegelinien oder eine kombinierte Abfolge von Biege- und Schnittlinien miteinander verbunden sind. Mit anderen Worten ist es vorgesehen, dass diese Elemente auf flexible Weise verbunden sind, was deren Montage erleichtert.

Gemäß weiteren vorteilhaften Ausgestaltungen ist vorgesehen, dass der erste Teilabschnitt und der dritte Teilabschnitt jeweils Öffnungen aufweisen, die derart angeordnet und ausgebildet sind, dass sie sie in gefaltetem Zustand des Zuschnitts mit den Verrastöffnungen der Bodenwand ganz oder zumindest zu einem überwiegenden Teil in Deckung sind. Dadurch ist gewährleistet, dass die Funktion der Verrastöffnungen nicht durch diese Elemente der inneren Zwischenwand beeinträchtigt wird. Es ist aber auch möglich, dass der zweite Teilabschnitt Öffnungen aufweist, die derart angeordnet und ausgebildet sind, dass sie in gefaltetem Zustand des Zuschnitts mit den Aufnahmeöffnungen in der Deckelwand ganz oder zumindest zu einem überwiegenden Teil in Deckung sind. Mit anderen Worten ist es vorgesehen, dass der zweite Teilabschnitt des Zuschnitts so gestaltet ist, dass seine Öffnungen korrespondierend zu den Aufnahmeöffnungen in der Deckelwand angeordnet sind, um die Funktion der Aufnahmeöffnungen voll und ganz zu gewährleisten.

Zudem besteht die Möglichkeit, dass an mindestens einem Rand der Öffnung im zweiten Teilabschnitt mindestens eine Begrenzungslasche zur weiteren Begrenzung des Teilraums und/oder zur Halterung der über die Aufnahmeöffnung eingeführten Ware ausgebildet ist. Die Begrenzungslasche ermöglicht es auch, den Teilraum der Verpackungseinlage in gefaltetem Zustand des Zuschnitts präziser zu definieren und die eingeführte Ware sicher zu halten. Diese Merkmale tragen zu einer verbesserten Funktionalität und Handhabung der Verpackungseinlage bei. Es ist aber auch möglich, dass an mindestens einem Rand der Öffnung im zweiten Teilabschnitt mindestens eine Verschlußlasche zum Verschluss der Aufnahmeöffnung ausgebildet ist. Mit anderen Worten ist es vorgesehen, dass der Zuschnitt über mindestens eine Verschlusslasche verfügt, die an einem Rand der Öffnung im zweiten Teilabschnitt angeordnet ist und den Verschluss der Aufnahmeöffnung ermöglicht. Diese Ausgestaltung bietet den Vorteil, dass das Eindringen von Fremdkörpern oder Verunreinigungen in die Aufnahmeöffnung verhindert wird, was die Qualität des Produkts sicherstellt und eine hygienische Lagerung gewährleistet.

In einer weiteren vorteilhaften Ausgestaltung des erfindungsgemäßen Zuschnitts ist vorgesehen, dass ein durch Biegelinien und die Biegelinien verbindende Schnittlinien definierter Umfang der Aufnahmeöffnung eine vieleckförmige, runde, halbrunde, ovale oder kombinierte Form aufweist. Mit anderen Worten ist es vorgesehen, dass die Aufnahmeöffnung durch eine definierte Form gekennzeichnet ist, welche durch Biegelinien und Schnittlinien bestimmt wird. Diese Ausgestaltung bietet den Vorteil, dass die Einlage präzise geformt ist und ein optimales Einlegen des Produkts ermöglicht wird. Die vielfältigen Formen gewährleisten eine flexible Anpassung an verschiedene Produkteigenschaften und -größen.

Des Weiteren besteht die Möglichkeit, dass der Zuschnitt zumindest teilweise einseitig oder beidseitig beschichtet ist. Insbesondere bei der Aufnahme von Lebensmitteln in der Verpackungseinlage müssen aus hygienischen und Haltbarkeitsgründen zumindest einige Bereiche entsprechend beschichtet sein.

Auch andere Beschichtungen wie beispielsweise wasser- und/oder abweisende Beschichtungen sind möglich. Es ist zudem möglich, dass der Zuschnitt einstückig ausgebildet ist. Mit anderen Worten ist es vorgesehen, dass der Zuschnitt aus einem einzigen Stück gefertigt wird, anstatt aus mehreren separaten Teilen oder Komponenten zusammengesetzt zu sein. Dadurch ergibt sich eine effizientere und kostengünstigere Herstellung des Zuschnitts und der daraus hergestellten Verpackungseinlage, da weniger Einzelteile zu produzieren und zusammenzufügen sind. Darüber hinaus vermeidet diese Ausgestaltung das Risiko von Montagefehlern oder Schwierigkeiten bei der Passform zwischen den verschiedenen Teilen, was wiederum die Qualität und Zuverlässigkeit der herzustellenden Verpackungseinlage erhöht.

Weitere Merkmale und deren Vorteile sind den Beschreibungen des ersten und zweiten Erfindungsaspekts zu entnehmen, wobei vorteilhafte Ausgestaltungen des ersten und zweiten Erfindungsaspekts als vorteilhafte Ausgestaltungen des dritten Erfindungsaspekts und umgekehrt anzusehen sind.

In der weiteren Beschreibung der Ausführungsbeispiele wie auch den Ansprüchen werden verschiedene allgemeine Begriffe verwendet. So können unter dem Begriff "Biegelinie" alle Linien verstanden werden, die ein Abwinkeln von Elementen des Behälters oder des Zuschnitts über einen definierten Verlauf zueinander ermöglichen. Neben den erwähnten Biegelinien können auch Falt -, Perforations-oder Rilllinien oder eine Kombination dieser Linien, auch mit Schnittlinien, verwendet werden.

Weitere Merkmale der Erfindung ergeben sich aus den Ansprüchen, den Ausführungsbeispielen sowie anhand der Zeichnungen. Die vorstehend in der Beschreibung genannten Merkmale und Merkmalskombinationen sowie die nachfolgend in den Ausführungsbeispielen genannten Merkmale und Merkmalskombinationen sind nicht nur in der jeweils angegebenen Kombination, sondern auch in anderen Kombinationen verwendbar, ohne den Rahmen der Erfindung zu verlassen. Dabei zeigt:
- Figur 1: eine schematische Darstellung einer erfindungsgemäßen Verpackungseinlage;
- Figur 2: eine schematische Darstellung der Verpackungseinlage gemäß Fig. 1 in einer Ansicht von vorne;
- Figur 3: eine schematische Darstellung der Verpackungseinlage gemäß Fig. 1 in einer Ansicht von unten;
- Figur 4: eine schematische Darstellung eines erfindungsgemäßen Zuschnitts zur Herstellung einer Verpackungseinlage gemäß einer ersten Ausführungsform; und
- Figur 5: eine schematische Darstellung erfindungsgemäßer Zuschnitte zur Herstellung von Verpackungseinlagen gemäß weiteren Ausführungsformen.

In den folgenden Figurenbeschreibungen sind identische Merkmale der verschiedenen Ausführungsformen mit gleichen Bezugszeichen benannt.

Die Figuren 1 bis 4 zeigen schematische Darstellungen einer Verpackungseinlage 10 sowie eines Zuschnitts 100 zur Herstellung der Verpackungseinlage gemäß einer ersten beispielhaften Ausführungsform. Die Figur 5 zeigt einen Zuschnitt 100 Zuschnitts 100 zur Herstellung der Verpackungseinlage 10 gemäß weiteren beispielhaften Ausführungsformen. Die Fig. 1 bis 5 werden im Folgenden in Zusammenschau beschrieben, wobei gleiche Bezugszeichen in den Figuren gleiche Merkmale der Verpackungseinlage 10 und/oder der Zuschnitte 100 bezeichnen.

Die Figuren 1 bis 3 zeigen jeweils eine schematische Darstellung einer Verpackungseinlage 10 gemäß einer ersten Ausführungsform. Man erkennt, dass die Verpackungseinlage 10 eine Bodenwand 12, eine Deckelwand 14 mit mehreren Aufnahmeöffnungen 46 zur Aufnahme von Waren sowie die Boden- und Deckelwand 12, 14 verbindende Seitenwände 16, 18 zur Ausbildung eines Aufnahmeraums 20 aufweist. Der Aufnahmeraum 20 ist dabei in mehrere Teilräume 22 unterteilt, wobei die Teilräume 22 jeweils mittels an der Deckelwand 14 über Biegelinien 90, 92 angelenkte Rastlaschen 24, 26 sowie innerhalb des Aufnahmeraums 20 angeordnete innere Seitenwände 38, 42 begrenzt werden. Die Rastlaschen 24, 26 weisen dabei jeweils eine Rastnase 28, 30 zur Verrastung mit in der Bodenwand 12 ausgebildeten Verrastöffnungen 32 auf. Man erkennt, dass die Biegelinien 90, 92 zwischen der Deckelwand 14 und den Rastlaschen 24, 26 die Ausdehnung der Aufnahmeöffnungen 46 in diesem Bereich begrenzen. In dem dargestellten Ausführungsbeispiel sind jeweils eine Rastlasche 24. 26 an sich gegenüberliegenden Enden der Aufnahmeöffnung 46 angelenkt.

Des Weiteren wird deutlich, dass die inneren Seitenwände 38, 42 als Teilelemente einer inneren Zwischenwand 34 ausgebildet sind (siehe auch Fig. 2 und 3). In dem dargestellten Ausführungsbeispiel ist die innere Zwischenwand 34 einstückig mit der Seitenwand 18 über eine kombinierte Biege-/Schnittlinie 66, 68 gelenkig verbunden. Bei der Seitenwand 18 handelt es sich um die Wand, die nicht zwischen der Bodenwand 12 und der Deckelwand 14 angeordnet ist. Man erkennt in der Zusammenschau der Fig. 1 bis 4, dass die innere Zwischenwand 34 einen ersten und dritten Teilabschnitt 36, 44 zur jeweiligen Anlage an der Bodenwand 12 und einen zweiten Teilabschnitt 40 zur Anlage an der Deckelwand 14 umfasst. Zwischen dem ersten und dem zweiten Teilabschnitt 36, 40 ist die innere Seitenwand 38 und zwischen dem zweiten Teilabschnitt 40 und dem dritten Teilabschnitt 44 die innere Seitenwand 42 ausgebildet. Der erste Teilabschnitt 36, die innere Seitenwand 38, der zweite Teilabschnitt 40, die innere Seitenwand 42 und der dritte Teilabschnitt 44 der inneren Zwischenwand 34 sind dabei über jeweilige Biegelinien oder wie im vorliegenden Ausführungsbeispiel über eine kombinierte Abfolge von ungefähr parallel zueinander verlaufenden Kombinationen von jeweils Biege- und Schnittlinien 70, 72; 74, 76; 78, 80; 82, 84 miteinander verbunden. Des Weiteren erkennt man, dass der erste Teilabschnitt 36 und der dritte Teilabschnitt 44 jeweils Öffnungen 50, 52 aufweisen, die derart angeordnet und ausgebildet sind, dass sie mit den Verrastöffnungen 32 der Bodenwand 12 ganz oder zumindest zu einem überwiegenden Teil in Deckung sind. Der zweite Teilabschnitt 40 weist wiederum Öffnungen 48 auf, die derart angeordnet und ausgebildet sind, dass sie mit den Aufnahmeöffnungen 46 in der Deckelwand 14 ganz oder zumindest zu einem überwiegenden Teil in Deckung sind.

Des Weiteren erkennt man, dass ein durch die Biegelinien 90, 92 verbindende Schnittlinien 102, 104 definierte Umfang der Aufnahmeöffnungen 46 vieleckig, in dem dargestellten Ausführungsbeispiel viereckig mit abgerundeten Eckbereichen ausgebildet ist.

In dem dargestellten Ausführungsbeispiel ist die Verpackungseinlage 10 einstückig ausgebildet. Dies bedeutet, dass die Bodenwand 12 die Deckelwand 14, die Seitenwände 16, 18 und die innere Zwischenwand 34 aus einem einheitlichen Material, nämlich Karton bestehen. Die genannten Elemente können aber auch aus Papier oder Wellpappe bestehen. Des Weiteren besteht die Möglichkeit, dass die genannten Elemente einseitig oder beidseitig zumindest teilweise beschichtet sind. Des Weiteren wird aus den Fig. 1 bis 4 deutlich, dass die Bodenwand 12 mit der Seitenwand 16 über eine Kombination von Biege- und Schnittlinien 54, 56, die Seitenwand 16 mit der Deckelwand 14 über eine Kombination von Biege- und Schnittlinien 58, 60 und die Deckelwand 14 mit der Seitenwand 18 über eine Kombination von Biege- und Schnittlinien 62, 64 gelenkig verbunden sind.

Fig. 5 zeigt eine schematische Darstellung eines Zuschnitts 100 zur Herstellung weiterer Verpackungseinlagen 10 gemäß weiteren Ausführungsformen. Dabei entspricht der Zuschnitt 100 in seiner Ausgestaltung überwiegend der Ausgestaltung des Zuschnitts des in Fig. 4 dargestellten Zuschnitts 100 gemäß einer ersten Ausführungsform. Im Unterschied zu der in Fig. 4 dargestellten Ausführungsform werden in Fig. 5 weitere unterschiedliche Ausführungsformen der Öffnungen 48 des zweiten Teilabschnitts 40 dargestellt. So erkennt man, dass an mindestens einem Rand der Öffnung 48 Begrenzungslaschen 94 zur weiteren Begrenzung des Teilraums 22 und zur Halterung der über die Aufnahmeöffnung 46 einzuführenden Ware ausgebildet sein können. Des Weiteren besteht die Möglichkeit, dass an mindestens einem Rand der Öffnung 48 eine Verschlusslasche 46 zum Verschluss der Aufnahmeöffnung 46 ausgebildet sein kann. Die Verschlusslaschen 96 weisen dabei Grifföffnungen 98 zur einfachen Öffnung der Verschlusslaschen 96 auf.

Die in Fig. 4 und 5 dargestellten Zuschnitte 100 sind einstückig ausgebildet. Sie bestehen insbesondere aus Papier, Karton, Wellpappe oder einer Kombination dieser Materialien. Kunststoffmaterialien sind ebenfalls denkbar.

## Patentansprüche

1. Verpackungseinlage (10) umfassend mindestens eine Bodenwand (12), mindestens eine Deckelwand (14) mit mindestens zwei Aufnahmeöffnungen (46) zur Aufnahme von Waren sowie die Boden- und Deckelwand (12, 14) verbindende Seitenwände (16, 18) zur Ausbildung eines Aufnahmeraums (20), wobei der Aufnahmeraum (20) in mehrere Teilräume (22) unterteilbar ist, **dadurch gekennzeichnet, dass** die Teilräume (22) jeweils mittels an der Deckelwand (14) über jeweils mindestens eine Biegelinie (90, 92) angelenkte Rastlaschen (24, 26) und innerhalb des Aufnahmeraums (20) angeordnete innere Seitenwände (38, 42) begrenzt sind, wobei die Rastlaschen (24, 26) zur Verrastung mit in der Bodenwand (12) ausgebildeten Verrastöffnungen (32) ausgebildet sind und die Biegelinie (90, 92) zwischen Deckelwand (14) und Rastlasche (24, 26) die Ausdehnung der Aufnahmeöffnung (46) in diesem Bereich begrenzt und die inneren Seitenwände (38, 42) als Teilelemente einer inneren Zwischenwand (34) ausgebildet sind.

2. Verpackungseinlage nach Anspruch 1,
**dadurch gekennzeichnet,**
**dass** die Rastlaschen (24, 26) jeweils mindestens eine Rastnase (28, 30) zur Verrastung mit in der Bodenwand (12) ausgebildeten Verrastöffnungen (32) aufweisen.

3. Verpackungseinlage nach Anspruch 1 oder 2,
**dadurch gekennzeichnet,**
**dass** mindestens jeweils eine Rastlasche (24, 26) an sich gegenüberliegenden Enden der Aufnahmeöffnung (46) angelenkt ist.

4. Verpackungseinlage nach Anspruch 1,
**dadurch gekennzeichnet,**
**dass** die innere Zwischenwand (34) als separates Element ausgebildet oder einstückig mit der Seitenwand (18), die nicht zwischen der Bodenwand (12) und der Deckelwand (14) angeordnet ist, gelenkig verbunden ist.

5. Verpackungseinlage nach Anspruch 1 oder 4,
**dadurch gekennzeichnet,**
**dass** die innere Zwischenwand (34) einen ersten und dritten Teilabschnitt (36, 44) zur jeweiligen Anlage an der Bodenwand (12) und einen zweiten Teilabschnitt (40) zur Anlage an der Deckelwand (14) umfasst, wobei zwischen dem ersten und dem zweiten Teilabschnitt (36, 40) die innere Seitenwand (38) und zwischen dem zweiten Teilabschnitt (40) und dem dritten Teilabschnitt (44) die innere Seitenwand (42) ausgebildet ist; oder dass die innere Zwischenwand (34) einen ersten und dritten Teilabschnitt (36, 44) zur jeweiligen Anlage an der Bodenwand (12) und einen zweiten Teilabschnitt (40) zur Anlage an der Deckelwand (14) umfasst, wobei zwischen dem ersten und dem zweiten Teilabschnitt (36, 40) die innere Seitenwand (38) und zwischen dem zweiten Teilabschnitt (40) und dem dritten Teilabschnitt (44) die innere Seitenwand (42) ausgebildet ist und der erste Teilabschnitt (36), die innere Seitenwand (38), der zweite Teilabschnitt (40), die innere Seitenwand (42) und der dritte Teilabschnitt (44) der inneren Zwischenwand (34) über jeweilige Biegelinien oder eine kombinierte Abfolge von Biege- und Schnittlinien (70, 72; 74, 76; 78, 80; 82, 84) miteinander verbunden sind.

6. Verpackungseinlage nach Anspruch 5,
**dadurch gekennzeichnet,**
**dass** der erste Teilabschnitt (36) und der dritte Teilabschnitt (44) jeweils Öffnungen (50, 52) aufweisen, die derart angeordnet und ausgebildet sind, dass sie mit den Verrastöffnungen (32) der Bodenwand (12) ganz oder zumindest zu einem überwiegenden Teil in Deckung sind.

7. Verpackungseinlage nach Anspruch 5 oder 6,
**dadurch gekennzeichnet,**
**dass** der zweite Teilabschnitt (40) Öffnungen (48) aufweist, die derart angeordnet und ausgebildet sind, dass sie mit den Aufnahmeöffnungen (46) in der Deckelwand (14) ganz oder zumindest zu einem überwiegenden Teil in Deckung sind; oder
**dass** der zweite Teilabschnitt (40) Öffnungen (48) aufweist, die derart angeordnet und ausgebildet sind, dass sie mit den Aufnahmeöffnungen (46) in der Deckelwand (14) ganz oder zumindest zu einem überwiegenden Teil in Deckung sind und an mindestens einem Rand der Öffnung (48) mindestens eine Begrenzungslasche (94) zur weiteren Begrenzung des Teilraums (22) und/oder zur Halterung der über die Aufnahmeöffnung (46) eingeführten Ware ausgebildet ist.

8. Verpackungseinlage nach Anspruch 7,
**dadurch gekennzeichnet,**
**dass** an mindestens einem Rand der Öffnung (48) mindestens eine Verschlußlasche (96) zum Verschluss der Aufnahmeöffnung (46) ausgebildet ist.

9. Verpackungseinlage nach einem der vorhergehenden Ansprüche, **dadurch gekennzeichnet,**
**dass** ein durch die Biegelinien (90, 92) und die Biegelinien (90, 92) verbindende Schnittlinien (102, 104) definierte Umfang der Aufnahmeöffnung (46) vieleckförmig, rund, halbrund, oval oder eine Kombination aus mindestens zwei dieser Formen ausgebildet ist und/oder dass die Bodenwand (12) und/oder die Deckelwand (14) und/oder die Seitenwände (16, 18) und/oder die innere Zwischenwand (34) aus Papier oder Karton bestehen und/oder einseitig oder beidseitig zumindest teilweise beschichtet sind und/oder dass die Verpackungseinlage (10) einstückig ausgebildet ist.

10. Verpackung zur Aufnahme von Waren und/oder Gegenständen,
**dadurch gekennzeichnet,**
**dass** die Verpackung mindestens ein Deckelelement zur Auflage und/oder Anlage auf die Deckelwand (14) einer Verpackungseinlage (10) nach einem der Ansprüche 1 bis 9 umfasst, wobei das Deckelelement Verschlusslaschen zur zumindest zeitweisen Überdeckung der Aufnahmeöffnungen (46) der Deckelwand (14) der Verpackungseinlage (10) aufweist.

11. Verpackung nach Anspruch 10,
**dadurch gekennzeichnet,**
**dass** die Deckelwand auf mindestens zwei, nebeneinander angeordneten Verpackungseinlagen (10) anliegt und diese miteinander verbindet und/oder dass die Deckelwand als Teilelement einer äußeren Hülle zur Umhüllung und Aufnahme der Verpackungseinlage ausgebildet ist.

12. Zuschnitt aus Papier, Karton oder ähnlichen Materialien für die Herstellung einer Verpackungseinlage (10) umfassend
- eine Seitenwand (16), die über Biegelinien (54; 58) einerseits mit einer Bodenwand (12) und andererseits mit einer Deckelwand (14) verbunden ist,
- eine Seitenwand (18), die mit der Deckelwand (14) an der der Seitenwand (16) gegenüberliegenden Seite über eine Biegelinie (62) verbunden ist, wobei
die Deckelwand (14) mindestens zwei Aufnahmeöffnungen (46) zur Einführung von Waren sowie über jeweils mindestens eine Biegelinie (90, 92) angelenkte Rastlaschen (24, 26) umfasst und
die Rastlaschen (24, 26) derart ausgebildet sind, dass sie in gefaltetem Zustand des Zuschnitts (100) mit in der Bodenwand (12) ausgebildeten Verrastöffnungen (32) verrasten, wobei die Biegelinie (90, 92) zwischen Deckelwand (14) und Rastlasche (24, 26) die Ausdehnung der Aufnahmeöffnung (46) in diesem Bereich begrenzt und
eine innere Zwischenwand (34) über eine Biegelinie (66) oder eine kombinierte Biege-/Schnittlinie (66, 68), die parallel zur Biegelinie (62) oder einer kombinierten Biege-/Schnittlinie (62, 64) angeordnet ist, mit der Seitenwand (18) verbunden ist.

13. Zuschnitt nach Anspruch 12,
**dadurch gekennzeichnet,**
**dass** die Rastlaschen (24, 26) jeweils mindestens eine Rastnase (28, 30) zur Verrastung mit in der Bodenwand (12) ausgebildeten Verrastöffnungen (32) in gefaltetem Zustand des Zuschnitts (100) aufweisen und/oder dass mindestens jeweils eine Rastlasche (24, 26) an sich gegenüberliegenden Enden der Aufnahmeöffnung (46) angelenkt ist.

14. Zuschnitt nach Anspruch 12,
**dadurch gekennzeichnet,**
**dass** die innere Zwischenwand (34) in gefaltetem Zustand des Zuschnitts (100) einen ersten und dritten Teilabschnitt (36, 44) zur jeweiligen Anlage an der Bodenwand (12) und einen zweiten Teilabschnitt (40) zur Anlage an der Deckelwand (14) umfasst, wobei zwischen dem ersten und dem zweiten Teilabschnitt (36, 40) eine innere Seitenwand (38) und zwischen dem zweiten Teilabschnitt (40) und dem dritten Teilabschnitt (44) eine weitere innere Seitenwand (42) ausgebildet ist.

15. Zuschnitt nach Anspruch 14,
**dadurch gekennzeichnet,**
**dass** der erste Teilabschnitt (36), die innere Seitenwand (38), der zweite Teilabschnitt (40), die innere Seitenwand (42) und der dritte Teilabschnitt (44) der inneren Zwischenwand (34) über jeweilige Biegelinien oder eine kombinierte Abfolge von Biege- und Schnittlinien (70, 72; 74, 76; 78, 80; 82, 84) miteinander verbunden sind und/oder dass der erste Teilabschnitt (36) und der dritte Teilabschnitt (44) jeweils Öffnungen (50, 52) aufweisen, die derart angeordnet und ausgebildet sind, dass sie in gefaltetem Zustand des Zuschnitts (100) mit den Verrastöffnungen (32) der Bodenwand (12) ganz oder zumindest zu einem überwiegenden Teil in Deckung sind.

16. Zuschnitt nach Anspruch 14 oder 15,
**dadurch gekennzeichnet,**
**dass** der zweite Teilabschnitt (40) Öffnungen (48) aufweist, die derart angeordnet und ausgebildet sind, dass sie in gefaltetem Zustand des Zuschnitts (100) mit den Aufnahmeöffnungen (46) in der Deckelwand (14) ganz oder zumindest zu einem überwiegenden Teil in Deckung sind; oder dass der zweite Teilabschnitt (40) Öffnungen (48) aufweist, die derart angeordnet und ausgebildet sind, dass sie in gefaltetem Zustand des Zuschnitts (100) mit den Aufnahmeöffnungen (46) in der Deckelwand (14) ganz oder zumindest zu einem überwiegenden Teil in Deckung sind und an mindestens einem Rand der Öffnung (48) mindestens eine Begrenzungslasche (94) zur weiteren Begrenzung des Teilraums (22) und/oder zur Halterung der über die Aufnahmeöffnung (46) einzuführenden Ware ausgebildet ist.

17. Zuschnitt nach Anspruch 16,
**dadurch gekennzeichnet,**
**dass** an mindestens einem Rand der Öffnung (48) mindestens eine Verschlußlasche (96) zum Verschluss der Aufnahmeöffnung (46) ausgebildet ist.

18. Zuschnitt nach einem der Ansprüche 12 bis 17,
**dadurch gekennzeichnet,**
**dass** ein durch die Biegelinien (90, 92) und die Biegelinien (90, 92) verbindende Schnittlinien (94, 96) definierte Umfang der Aufnahmeöffnung (46) vieleckförmig, rund, halbrund, oval oder eine Kombination aus mindestens zwei dieser Formen ausgebildet ist und/oder dass der Zuschnitt (100) einstückig ausgebildet ist.
